# EUROPÄISCHE PATENTSCHRIFT

(11) **EP 0 338 176 B1**
(45) Veröffentlichungstag und Bekanntmachung des Hinweises auf die Patenterteilung: **23.06.1993**
(21) Anmeldenummer: 88730095.2
(22) Anmeldetag: 22.04.1988
(51) Int. Cl.: B41J 2/275

(54) **Matrixnadeldruckkopf**
Wire matrix print head
Tête d'impression pour imprimante matricielle à aiguilles

(43) Veröffentlichungstag der Anmeldung: 25.10.1989
(73) Patentinhaber: MANNESMANN Aktiengesellschaft, 40027 Düsseldorf (DE)
(72) Erfinder: Gugel, Bernd, Dipl.-Ing.(FH), D-7900 Ulm-Einsingen (DE); Stempfle, Johann, Dipl.-Ing.(FH), D-7914 Pfaffenhofen (DE)
(74) Vertreter: Presting, Hans-Joachim, Dipl.-Ing.

(56) Entgegenhaltungen:
- EP-A- 0 157 014
- US-A- 4 626 115
- US-A- 4 687 354
- US-A- 4 737 042
- IBM TECHNICAL DISCLOSURE BULLETIN, Band 21, Nr. 1, Juni 1978, Seite 18, NewYork, US; J.E. LISINSKI: "Articulated print wire actuator"
- PATENT ABSTRACTS OF JAPAN, Band 9, Nr. 77 (M-369)[1800], 6. April 1985; JP-A-59 207 266 (HITACHI SEISAKUSHO K.K.) 24-11-1984

## Beschreibung

Die Erfindung betrifft einen Matrixnadeldruckkopf, bestehend aus einer hinteren Elektromagnetantriebsbaugruppe und einer vorderen, einem Druckwiderlager gegenüberliegenden Nadelführungsbaugruppe, wobei die Elektromagnetantriebsbaugruppe aus einer der Anzahl der Drucknadeln entsprechenden Anzahl von gleichen Elektromagnet-Klappanker-Systemen gebildet ist und jedes der Systeme ein U-förmiges Magnetjoch mit gegenüberliegend schwenkbar gelagertem Klappanker aufweist.

Das Elektromagnet-Klappanker-System derartiger Matrixnadeldruckköpfe weist sehr komplizierte Bauweisen auf, die in den meisten Fällen zu mangelhafter Führung des Ankers, aufwendigen, massenreichen Gestaltungen des Ankers und zu niedrigen Magnetflüssen mit erheblichen Streuflüssen führen.

Es ist bekannt (EP-0 152 117), einen lamellierten Anker als Klappanker auszubilden und mit einem Federgelenk zu versehen. Derartige Federgelenke sind jedoch aufwendig und von der Werkstoffseite her problematisch. Das Federgelenk kann außerdem die Funktion eines günstigen Magnetflusses durch den sekundären Luftspalt nur sehr schwer erfüllen.

Für den Fall, daß ohne Federgelenk gebaut wird und ein Vollwerkstoff-Anker vorausgesetzt wird, ist es ebenfalls bekannt, die Führung des Ankers über einen Auflagestift und einen Gummiring, die beide auf einer Seite angeordnet sind, vorzunehmen (EP-0 157 014) oder den Anker mit Ausnehmungen zwischen Vorsprüngen zu führen (EP-0 110 662); eine andere bekannte Führung (US-PS 4,140,406) besteht aus einer Steck- bzw. Schlitzlagerung des Ankers am radial äußeren Ende und aus einer radial inneren seitlichen Führung.

Sämtliche dieser Führungen setzen eine umständliche Herstelltechnik voraus und sind nicht sehr genau. Die Magnetflußführung bei solchen Bauweisen läßt außerdem zu wünschen übrig. Im übrigen sind für derart schwere Anker auch höhere Antriebskräfte und dadurch größere Elektromagnetspulen,d.h. eine höhere Ampere-Windungszahl erforderlich.

In der US-A-4,737,042 ist ein Matrixdruckkopf offenbart, bei dem die Anker für eine seitliche Führung einen Jochplatten-Ring erfordern. Ein solches zusätzliches Teil sollte jedoch besser weggelassen werden können.

Einen gegenüber dem vorstehenden Vorschlag stark unterschiedlichen Aufbau weist ein ebenfalls bekannter Vorschlag auf (US-A-4,687,354), der nicht der vorgesehenen Gattung entspricht. So fehlt es dort an einer hinteren Elektromagnetspulenantriebsbaugruppe, an einer vorderen Nadelführungsbaugruppe und vor allen Dingen an U-förmigen Magnetjochen mit jeweils gegenüberliegend schwenkbar gelagerten Klappankern.

Ein weiterer bekannter Vorschlag (EP 0 157 014 A2) sieht eine seitliche Führung des Klappankers vor, die aus mehreren Einzelteilen zusammengesetzt wird, z.B. aus einem Auflagestift und einem sehr kompliziert gestalteten Anker, der aus gebogenem Blech geformt ist.

Keine der drei vorstehend genannten Lösungen sind außerdem miteinander kombinierbar.

Der Erfindung liegt deshalb die Aufgabe zugrunde, auf der Basis eines massenreduzierten Ankers die Führung zu verbessern und gleichzeitig den Magnetfluß zu optimieren.

Die gestellte Aufgabe wird bei dem eingangs bezeichneten Matrixnadeldruckkopf erfindungsgemäß dadurch gelöst, daß der Klappanker mittels zumindest eines, quer zur Längserstreckung Verlaufenden Vorsprungs in eine Vertiefung des U-förmigen Magnetjochs eingreift, daß der Vorsprung so ausgebildet ist, daß durch das Eingreifen des Vorsprungs in die Vertiefung eine genaue Führung in Längserstreckungsrichtung des Klappankers erzielt wird und daß der Klappanker dem Vorsprung etwa gegenüberliegend schwenkbar abgestützt ist. Bei lamellierten Ankern ist es fertigungstechnisch leicht möglich, einen solchen Vorsprung zu bilden. Dieser Vorsprung (oder mehrere Vorsprünge) führt den Anker einfach und genau, wobei ein besonderer Effekt entsteht: Die Verlegung der Führung von den Schmalseiten des Ankers weg erspart Abstand zum Magnetjoch, so daß eine günstigere Magnetflußführung auftritt. Mit dem Eingreifen des Vorsprungs in die Vertiefung wird somit die Führung des Ankers vereinfacht, verbessert und der Magnetfluß optimiert. Außerdem ist es jedoch möglich, mit schmaleren Ankern als bisher auszukommen, d.h. die bisher seitlichen Führungen werden entweder nach unten oder nach oben über den Anker verlegt.

Die mit dem Vorsprung verbundene seitliche Führung wird ohne Raumverlust sogar mit Raumersparnis dadurch erzielte, daß der Vorsprung in einem lamellierten Klappanker mittig zur Breite angeordnet und bezogen auf die Breite schmaler ist.

Dieselben Führungseffekte und die Magnetflußoptimierung durch eine kompakte Bauweise wird außerdem dadurch erzielt, daß die Vertiefung in einem dem Magnetjoch gegenüberliegenden Nadelführungsgehäuse, das die Nadelführungsbaugruppe aufnimmt, angeordnet ist.

Eine besonders enge Zuordnung des Ankers einschließlich der Führungsmittel (Vorsprung und Vertiefung) kommt jedoch dann zustande, wenn die Vertiefung in einem Schenkel des Magnetjochs angeordnet ist. In diesem Fall ist eine Überleitung des Magnetflusses ohne störende Streuflüsse und ohne große Sekundärluftspalte möglich.

Nach weiteren Merkmalen der Erfindung ist vorgesehen, daß dem Vorsprung des Klappankers ein zusätzlicher Vorsprung im Abstand eines verbleibenden Wandstegs der Vertiefung in dem Schenkel des Magnetjoches zugeordnet ist, so daß der Klappanker satt und weitestgehend lagerspielfrei schwenkbar ist. Der zusätzliche Vorsprung verbessert die Führung des Ankers auch in seiner Längserstreckung.

Das Lagerspiel für eine Schwenkbewegung wird außerdem quer zur Längserstreckung des Ankers dadurch kleingehalten oder sogar gänzlich ausgeschaltet, daß im Bereich des radial inneren Magnetjoch-Schenkels diesem gegenüberliegend und zu der Vertiefung benachbart ein elastischer Lagerring im Nadelführungsgehäuse angeordnet ist.

Für lamellierte Anker, deren Herstellung besondere Maßnahmen zur Verbindung der Lamellen erfordert, wird ferner vorgeschlagen, daß der elastische Lagerring zwischen einem zur radial verlaufenden Wandung des Nadelführungsgehäuses vorgezogenen, radial inneren Ringabsatz und einem radial äußeren Ringabsatz angeordnet ist und daß der radial äußere Ringabsatz zusammen mit der radial verlaufenden Wandung des Nadelführungsgehäuses einen die Bewegungen des Klappankers aufnehmenden Freiraum begrenzt.

Ein Ausführungsbeispiel der Erfindung ist in der Zeichnung dargestellt und wird im folgenden näher beschrieben. Es zeigen
- Fig. 1: einen Halbschnitt eines Matrixnadeldruckkopfes und
- Fig. 2: eine Einzelheit des Elektromagnet-Klappanker-Systems mit der Führung des Ankers in vergrößertem Maßstab.

Der Matrixnadeldruckkopf ist in eine hintere Elektromagnetantriebsbaugruppe 1 und eine vordere Nadelführungsbaugruppe 2 gegliedert. Die vordere Nadelführungsbaugruppe 2 liegt einem Druckwiderlager 3, d.h. beispielsweise einer Schreibwalze gegenüber.

Die Elektromagnetantriebsbaugruppe 1 besteht im wesentlichen aus einem Spulenträger 4, der über eine zentrale Schraube 5 und eine Zentralbuchse 6 fest mit dem Nadelführungsgehäuse 7 verbunden ist, d.h. dieses auf den gezeichneten Abstand über eine Buchse 8 hält.

Der Spulenträger 4 trägt eine Anzahl Elektromagnet-Klappanker-Systeme entsprechend der Anzahl der Drucknadeln (z.B. 9, 18, 24, 48 Drucknadeln). Jeder Drucknadel 9 ist somit ein U-förmiges Magnetjoch 10, eine Elektromagnetspule 11 und ein Klappanker 12 zugeordnet. Der Klappanker 12 ist mit seinem radial inneren Arm 12a mit der Drucknadel 9 fest verbunden, und eine Rückholfeder 13 stützt sich am Arm 12a und gegen das Nadelführungsgehäuse 7 ab. Die Drucknadeln 9 (beispielsweise 9, 18, 24 oder 48 Stück) sind außerdem in Querwänden 14, 15 und 16 und in einem Mundstück 17 geführt.

Der Klappanker 12 ist in der Druckstellung gezeichnet, in der die Drucknadeln 9 über ein Farbband 18 Punkte auf einem Aufzeichnungsträger 19 drucken. Hierzu ist ein maximaler Hubweg der Drucknadeln 9 von 0,5 mm erforderlich. In der durch die Rückholfeder 13 bestimmten rückgezogenen Stellung schlägt der Klappanker 12 mit dem radial inneren Arm 12a gegen einen Dämpfungsring 20.

Die genaue Führung des Klappankers 12 wird nun durch einen sich quer zur Längserstreckung des Klappankers 12 gebildeten Vorsprung 21 erzielt, der in eine Vertiefung 22 lose eingreift. Ein zusätzlicher Vorsprung 21a bildet eine weitere Führung in Längserstreckungsrichtung des Klappankers 12. Hierbei wird durch Form und Bemessung des Magnetjoches 10 eine Vertiefung 22a geschaffen. Der Vorsprung 21 wird vorteilhafterweise in einem lamellierten Klappanker 12 als Blechformteil mit ausgestanzt, so daß nach der Verbindung der Lamellen der Vorsprung 21 mittig zur Breite des Ankers 12 liegt und bezogen auf die Breite schmaler ist. Entsprechend ist dann die Vertiefung 22 in ihrer Breite angepaßt. Da die Dicke des Bleches ca. 0,5 mm sein kann, ist die Breite der Vertiefung 22 nur um das Bewegungsspiel größer.

Grundsätzlich kann die Vertiefung 22 auch im Nadelführungsgehäuse 7, und zwar in dessen radial verlaufender Wandung 7a angebracht sein.

Die dargestellte Ausführungsform (Fig. 2) sieht die Vertiefung 22 in einem Schenkel 10a des Magnetjochs 10 vor. Hierdurch verbleibt ein Wandsteg 23 in dem Schenkel 10a des Magnetjoches 10. Der Klappanker 12 schwenkt bei Vorhandensein des zusätzlichen Vorsprunges 21a satt und weitestgehend spielfrei um das aus dem Wandsteg 23 gebildete Schwenklager. Der Klappanker 12 ist weiterhin durch einen etwa dem Wandsteg 23 gegenüberliegend angeordneten elastischen Lagerring 24 geführt. Der elastische Lagerring 24 (hier ein O-Ring) ist im Bereich des radial inneren Magnetjoch-Schenkels 10a (Fig. 1) an der radial verlaufenden Wandung 7a des Nadelführungsgehäuses 7 mit einem radial inneren Ringabsätze 25 und einem radial äußeren Ringabsatz 26 gehalten. Anschließend an diese Ringabsätze 25 und 26 bildet die radial verlaufende Wandung 7a einen Freiraum 27, in dem der Klappanker 12 mit einem radial äußeren Arm 12b, der breiter als der Arm 12a ist, bewegt werden kann. Dieser Bewegungsweg ist jedoch im Hinblick auf den Drucknadelhub von ca 0,5 mm sehr gering, so daß ein ausreichend bemessener Freiraum 27 auch bei Kompaktbauweise erzielt werden kann.

## Patentansprüche

1. Matrixnadeldruckkopf, bestehend aus einer hinteren Elektromagnetantriebsbaugruppe (1) und einer vorderen, einem Druckwiderlager (3) gegenüberliegenden Nadelführungsbaugruppe (2), wobei die Elektromagnetantriebsbaugruppe (1) aus einer der Anzahl der Drucknadeln (9) entsprechenden Anzahl von gleichen Elektromagnet-Klappanker-Systemen gebildet ist und jedes der Systeme ein U-förmiges Magnetjoch (10) mit gegenüberliegend schwenkbar gelagertem Klappanker (12) aufweist,
dadurch gekennzeichnet,
daß der Klappanker (12) mittels zumindest eines, quer zur Längserstreckung verlaufenden Vorsprungs (21) in eine Vertiefung (22) des U-förmigen Magnetjochs (10) eingreift, daß der Vorsprung (21) so ausgebildet ist, daß durch das Eingreifen des Vorsprungs (21) in die Vertiefung (22) eine genaue Führung in Längserstreckungsrichtung des Klappankers (12) erzielt wird und daß der Klappanker (12) dem Vorsprung (21) etwa gegenüberliegend schwenkbar abgestützt ist.

2. Matrixnadeldruckkopf nach Anspruch 1,
dadurch gekennzeichnet,
daß der Vorsprung (21) in einem lamellierten Klappanker (12) mittig zur Breite angeordnet und bezogen auf die Breite schmaler ist.

3. Matrixnadeldruckkopf nach den Ansprüchen 1 und 2,
dadurch gekennzeichnet,
daß die Vertiefung (22) in einem dem Magnetjoch (10) gegenüberliegenden Nadelführungsgehäuse (7), das die Nadelführungsbaugruppe (2) aufnimmt, angeordnet ist.

4. Matrixnadeldruckkopf nach den Ansprüchen 1 und 2,
dadurch gekennzeichnet,
daß die Vertiefung (22) in einem Schenkel (10a) des Magnetjochs (10) angeordnet ist.

5. Matrixnadeldruckkopf nach den Ansprüchen 1, 2 und 4,
dadurch gekennzeichnet,
daß dem Vorsprung (21) des Klappankers (12) ein zusätzlicher Vorsprung (21a) im Abstand eines verbleibenden Wandstegs (23) der Vertiefung (22) in dem Schenkel (10a) des Magnetjoches (10) zugeordnet ist, so daß der Klappanker (12) satt und weitestgehend lagerspielfrei schwenkbar ist.

6. Matrixnadeldruckkopf nach den Ansprüchen 1 bis 5,
dadurch gekennzeichnet,
daß im Bereich des radial inneren Magnetjoch-Schenkels (10a) diesem gegenüberliegend und zu der Vertiefung (22) benachbart ein elastischer Lagerring (24) im Nadelführungsgehäuse (7) angeordnet ist.

7. Matrixnadeldruckkopf nach Anspruch 6,
dadurch gekennzeichnet,
da der elastische Lagerring (24) zwischen einem zur radial verlaufenden Wandung (7a) des Nadelführungsgehäuses (7) vorgezogenen, radial inneren Ringabsatz (25) und einem radial äußeren Ringabsatz (26) angeordnet ist und daß der radial äußere Ringabsatz (26) zusammen mit der radial verlaufenden Wandung (7a) des Nadelführungsgehäuses (7) einen die Bewegungen des Klappankers (12) aufnehmenden Freiraum (27) begrenzt.

## Claims

1. A wire matrix print head, consisting of rear electromagnet drive components (1) and front wire guidance components (2) located opposite a print counter-surface (3), the electromagnet drive components (1) being composed of a number of identical electromagnet hinged armature systems corresponding to the number of print wires (9) and each of the systems having a U-shaped magnet yoke (10) with a pivotably mounted hinged armature (12) located opposite, characterised in that the hinged armature (12) engages in a recess (22) in the U-shaped magnet yoke (10) by means of at least one projection (21) which extends transversely to its longitudinal extent, that the projection (21) is designed such that accurate guidance in the direction of the longitudinal extent of the hinged armature (12) is achieved by the engagement of the projection (21) in the recess (22), and that the hinged armature (12) is supported in pivotable manner approximately opposite the projection (21).

2. A wire matrix print head according to Claim 1, characterised in that the projection (21) is arranged in a lamellar hinged armature (12) centrally relative to the width and is narrower relative to the width.

3. A wire matrix print head according to Claims 1 and 2, characterised in that the recess (22) is located in a wire guidance housing (7) opposite the magnet yoke (10), which housing holds the wire guidance components (2).

4. A wire matrix print head according to Claims 1 and 2, characterised in that the recess (22) is located in one leg (10a) of the magnet yoke (10).

5. A wire matrix print head according to Claims 1, 2 and 4, characterised in that an additional projection (21a) spaced apart a remaining wall land (23) of the recess (22) in the leg (10a) of the magnet yoke (10) is associated with the projection (21) of the hinged armature (12), so that the hinged armature (12) can be pivoted closely and to as great an extent as possible without bearing clearance.

6. A wire matrix print head according to Claims 1 to 5, characterised in that an elastic bearing ring (24) is located in the wire guidance housing (7) in the region of the radially inner magnet yoke leg (10a), located opposite it and adjacent to the recess (22).

7. A wire matrix print head according to Claim 6, characterised in that the elastic bearing ring (24) is located between a radially inner ring shoulder (25) which is advanced relative to the radially extending wall (7a) of the wire guidance housing (7) and a radially outer ring shoulder (26), and that the radially outer ring shoulder (26) together with the radially extending wall (7a) of the wire guidance housing (7) defines a space (27) which contains the movements of the hinged armature (12).

## Revendications

1. Tête d'impression matricielle à aiguilles, comportant un sous-groupe arrière (1) d'entraînement des électroaimants et un sous-groupe avant (2) de guidage des aiguilles, opposé à une butée d'impression (3), le sous-groupe (1) d'entraînement des électroaimants étant formé du nombre, correspondant au nombre des aiguilles d'impression (9), de systèmes identiques électroaimant-armature battante, et chaque système présentant une culasse d'aimant (10) en forme de U avec une armature battante (12) montée de façon pivotante et opposée,
caractérisée en ce que l'armature battante (12) s'engage dans un évidement (22) de la culasse d'aimant (10) en forme de U au moyen d'au moins une saillie (21) s'étendant transversalement à l'extension longitudinale, en ce que la saillie (21) est réalisée de sorte que, par l'engagement de la saillie (21) dans l'évidement (22), un guidage précis dans la direction d'extension longitudinale de l'armature battante (12) est obtenu, et en ce que l'armature battante (12) est supportée de façon pivotante, de façon à peu près opposée à la saillie (21).

2. Tête d'impression matricielle à aiguilles selon la revendication 1,
caractérisée en ce que la saillie (21) est agencée sur une armature battante (12) feuilletée, de façon centrale par rapport à la largeur, et est plus étroite que cette largeur.

3. Tête d'impression matricielle à aiguilles selon les revendications 1 et 2,
caractérisée en ce que l'évidement (22) est agencé dans un boîtier de guidage des aiguilles (7), opposé à la culasse d'aimant (10), qui reçoit le sous-groupe (2) de guidage des aiguilles.

4. Tête d'impression matricielle à aiguilles selon les revendications 1 et 2,
caractérisée en ce que l'évidement (22) est agencé dans une branche (10a) de la culasse d'aimant (10).

5. Tête d'impression matricielle à aiguilles selon les revendications 1, 2 et 4,
caractérisée en ce qu'une saillie supplémentaire (21a) est associée à la saillie (21) de l'armature battante (12), à distance d'une partie de paroi restante (23) de l'évidement (22) dans la branche (10a) de la culasse d'aimant (10), de sorte que l'armature battante (12) peut pivoter suffisamment et très largement sans jeu.

6. Tête d'impression matricielle à aiguilles selon les revendications 1 à 5,
caractérisée en ce que, dans la zone de la branche radialement interne (10a) de la culasse d'aimant, de façon opposée à celle-ci et de façon voisine de l'évidement (22), est agencée une bague de palier élastique (24) dans le boîtier (7) de guidage des aiguilles.

7. Tête d'impression matricielle à aiguilles selon la revendication 6,
caractérisée en ce que la bague de palier élastique (24) est agencée entre une saillie annulaire radialement interne (25), s'avançant par rapport à la paroi s'étendant radialement (7a) du boîtier (7) de guidage des aiguilles, et une saillie annulaire radialement externe (26), et en ce que la saillie annulaire radialement externe (26), en même temps que la paroi (7a) s'étendant radialement du boîtier (7) de guidage des aiguilles, limite un espace libre (27) recevant les mouvements de l'armature battante (12).
